# EUROPÄISCHE PATENTSCHRIFT

(11) **EP 0 158 978 B1**
(45) Veröffentlichungstag und Bekanntmachung des Hinweises auf die Patenterteilung: **30.06.1993**
(21) Anmeldenummer: 85104406.5
(22) Anmeldetag: 12.04.1985
(51) Int. Cl.: H04R 1/22, H04R 1/02

(54) **Einbau von Schallwandlern in eine Schallführung, insbesondere für Lautsprecher, vorzugsweise für Lautsprecherboxen**
Mounting of transducers on a baffle, particularly for loudspeakers, preferentially for loudspeaker boxes
Montage de transducteurs dans un baffle, en particulier pour haut-parleurs, de préférence pour enceintes acoustiques

(30) Priorität: 17.04.1984 DE 3414407
(43) Veröffentlichungstag der Anmeldung: 23.10.1985
(73) Patentinhaber: Quaas, Jürgen, Dipl.-Ing., 69234 Dielheim (DE)
(72) Erfinder: Quaas, Jürgen, Dipl.-Ing., 69234 Dielheim (DE)
(74) Vertreter: Ratzel, Gerhard, Dr.

(56) Entgegenhaltungen:
- EP-A- 0 054 945
- EP-A- 0 083 310
- EP-A- 0 188 295
- FR-A- 2 393 500
- FR-A- 2 545 674
- GB-A- 2 122 051

## Beschreibung

Die Erfindung betrifft eine Vorrichtung zur Reduzierung von Schwingungen des Gehäuses von Schallerzeugern, insbesondere von Lautsprechern und vorzugsweise von Lautsprecherboxen.

Die Erfindung bezieht sich insbesondere auf Lautsprecherboxen zur hochwertigen Übertragung von Musik, wie sie im professionellen Bereich und in der Konsumelektronik üblich sind.

Zweck der Erfindung ist es, die Wiedergabequalität von Lautsprecherboxen durch Beseitigung störender Schwingungen von Schallführung und Gehäuse zu verbessern.

Lautsprecherboxen haben bekanntlich die Aufgabe, elektrische Signale in akustische nach gegebenen Qualitätskriterien umzuwandeln. Eines dieser Kriterien ist das Maß der Verzerrungen, die bei der Übertragung entstehen. Um ein Minimum an Verzerrungen zu erreichen, dürfen Schallführung und Gehäuse einer Lautsprecherbox selbst nicht als Schallquelle wirken, d.h. sich durch die vom Schallwandler erzeugten Schwingungen nicht zum Mitschwingen anregen lassen.

Unter dem hier und im folgenden benutzten Begriff "Schallführung" versteht man ganz allgemein eine Vorrichtung, den Schallwandler bei Wellenlängen, die größer als seine Membran sind, akustisch an die Umgebung anzupassen. Beispiele hierfür sind: Schallwand, Trichter, geschlossene Box, etc. Bei der Schallwand gibt es kein Gehäuse, bei der geschlossenen Box sind Schallführung und Gehäuse identisch.

Es ist üblich, die Aufgabe technisch dadurch zu lösen, daß man für Schallführung und Gehäuse genügend dicke Wandstärken vorsieht, Verstrebungen und Versteifungen anbringt und / oder ein Material wählt, das eine hohe innere Dämpfung aufweist. Beispiele hierfür sind Lautsprecherboxen aus Beton, Marmor, Keramik, Acrylglas und Aluminium. Es sind auch mehrschichtige Gehäuse nach dem Sandwich-Prinzip bekannt, deren Zwischenschicht ein hochdämpfendes Material wie z.B. Sand enthält.

Zum Stand der Technik ist weiterhin zu nennen die FR-A-23 93 500, die eine Lautsprecherbox gemäß Oberbegriff des Anspruchs 1 beschreibt.

Die Druckschrift EP-A-83 310 beschreibt einen Schallwandler, der nicht wie üblich mit seinem Chassis in eine Schallführung eingebaut wird und mit einer Membran Schall erzeugt, sondern anstelle der Membran die Wand benutzt, in die er eingebaut wird. Die Einbauwand übernimmt damit die Rolle von Membran und Halterung zugleich.

Die genannte Inertmasse ist notwendig zur Funktion, bewirkt jedoch keine Neutralisierung von Schwingungen, da die konzentrierte Masse sich nicht frei bewegen kann.

Zum Stand der Technik ist weiterhin zu nennen die EP-A-54 945, bei der es sich um die Integration eines Lautsprechers für hohe Frequenzen (innere Lautsprecher) mit einem äußeren Lautsprecher für tiefe Frequenzen ohne eigene Membran handelt.

Auch diese Anordnung ist nicht zur Reduzierung von Körperschall geeignet.

Nachteilig bei allen diesen Konstruktionen ist, außerdem daß der Aufwand für Material und Verarbeitung relativ hoch ist, dementsprechend hohe Kosten erzeugt und schließlich zu schweren, unhandlichen Lautsprecherboxen führt. Die Nachteile sind um so gravierender je größer und verzerrungsärmer die Lautsprecherbox ausgelegt werden soll. Ist die, Schallführung nicht steif genug, oder ist der Schallwandler über ein dämpfendes Material mit der Schallführung verbunden, kommt es außerdem zu einer Verschlechterung des Impulsverhaltens und des Wirkungsgrades.

Hier will die Erfindung Abhilfe schaffen. Insbesondere hat die Erfindung es sich zur Aufgabe gemacht, ein universell anwendbares Konstruktionsprinzip für Lautsprecherboxen zu liefern, das unabhängig vom Typ des Schallwandlers und der Schallführung durch Schwingungen des Gehäuses und der Schallführung verursachte Verzerrungen ausschließt und dabei mit einem Minimum an Aufwand für Schallführung und Gehäuse auskommt.

Diese Aufgabe wird erfindungsgemäß durch die kennzeichnenden Merkmale des Anspruchs 1 gelöst.

Besondere Ausführungsformen des erfindungsgemäßen Verfahrens sind in den Unteransprüchen beansprucht.

Die Erfindung geht davon aus, daß der Körperschall von Schallwandlern die Schallführung und das Gehäuse erheblich mehr zum Mitschwingen anregt als der Luftschall, und löst die gestellte Aufgabe dadurch,daß die dynamischen Kräfte des oder der Schallwandlerchassis auf die Schallführung am Einbauort durch dynamische Gegenkräfte kompensiert werden. Damit wird die Übertragung des Körperschalls des oder der Schallwandler auf Schallführung und Gehäuse verhindert und folglich die gewünschte Reduzierung des Aufwandes für Schallführung und Gehäuse erreicht.

Die technische Realisierung der Erfindung erfolgt dadurch, daß zwei Schallwandler so angeordnet werden, daß die Bewegungsrichtungen der Schwerpunkte ihrer Membrane auf einer Geraden liegen. Die Geometrie der Anordnung wird durch eine mechanische Verbindung der Chassis der Schallwandler untereinander realisiert, deren Werkstoff sich durch minimale Elastizität auszeichnet. Elektrisch werden die Schallwandler so beschaltet, daß ihre Membranen gegenphasisige Bewegungen ausführen. Für die akustische Beschaltung stehen zwei Realisierungsmöglichkeiten zur Wahl :
I) Ein Schallwandler ist in die Schallführung eingebaut und strahlt Schallwellen ab, während der zweite nur die Chassis-Schwingungen des ersten kompensiert und selbst keine Schallwellen in die weitere Umgebung abstrahlt.
II) Beide Schallwandler sind in die Schallführung eingebaut und akustisch parallel geschaltet.
Die Möglichkeit I) bietet sich an, wenn vorhandene Lautsprecherboxen nachträglich körperschallfrei gemacht werden sollen, oder wenn die bisherige Konzeption von Lautsprecherboxen beibehalten werden soll. In weiterer Ausgestaltung der Erfindung läßt sich der Schallwandler zur Kompensation vereinfachen und so modifizieren, daß er statt der Membran eine definierte bewegte Masse hat und akustisch, elektrisch und mechanisch eine integrierte Einheit mit dem ersten, schallabstrahlenden Schallwandler bildet. Dies führt zu einem neuen, insgesamt körperschallfreien Schallwandlertyp, der in gewohnter Weise für die Konstruktion von Lautsprecherboxen verwendet wird. Bei aktiven Lautsprecherboxen lassen sich die beiden Wandler in vorteilhafter Weise einfach und präzise durch elektronische Maßnahmen, wie etwa durch Messung oder Nachbildung des Frequenzgangs des abstrahlenden Schallwandlers, ggf. auch des kompensierenden Wandlers, aufeinander abstimmen. Die Möglichkeit II) wird man wählen, wenn man frei in der Gestaltung der Lautsprecherbox ist oder auf guten Wirkungsgrad wert legt, da hier keine Energie in einem speziellen Kompensationswandler verloren geht. Vorzugsweise werden Schallwandler gleichen Typs, die paarweise aufeinander abgestimmt sind, verwendet. Diese Anordnung ist jedoch nicht auf ein Schallwandlerpaar beschränkt, vielmehr läßt sich jede beliebige Zahl von aufeinander abgestimmten Schallwandlern in einer punktsymmetrischen Konfiguration anordnen, die beispielsweise bei rundum strahlenden Lautsprecherboxen oder für Treiber bei Horn-Schallführungen Anwendung finden kann.
In weiterer Ausbildung der Erfindung werden die Schallwandler nicht wie üblich an ihrem Befestigungsring mit der Schallführung verbunden, sondern die gesamte Einheit der miteinander verbundenen Schallwandler wird, ohne Berührung mit der Schallführung zu haben, schwingungsneutral mit dem Gehäuse oder der Schallführung befestigt. Dies kann durch eine pendelartige Aufhängung der Anordnung oder durch Befestigung in ihrem Schwerpunkt mit dem Gehäuse geschehen. Der Spalt zwischen Schallwandlern und Schallführung kann für Baßreflexboxen mitausgenutzt werden, andernfalls läßt er sich in einfacher Weise mit elastischem dämpfenden Material abschließen. Diese Anordnung genießt den Vorteil, auch im Falle unvollständiger Kompensation, hervorgerufen etwa durch Ungleichheiten der Schallwandler oder ungleichmäßige akustische Belastung sowie bei Schwingungen, die durch eine gewisse Restelastizität der mechanischen Verbindung zwischen den Schallwandlern mehr oder weniger vorhanden sind, die Körperschallübertragung auf die Schallführung vollständig zu verhindern.
Des weiteren läßt sich die mechanische Verbindung zwischen den Schallwandlern in vorteilhafter Weise verstellbar gestalten, so daß eine leichte Anpassung an die Geometrie der Schallführung gegeben ist.

Die mit der Erfindung erzielten Vorteile sind :
- Bessere akustische Eigenschaften von Lautsprecherboxen durch Fehlen störender Schwingungen von Schallführung und Gehäuse, durch besseres Impulsverhalten und besseren Wirkungsgrad.
- Beseitigung von Störungen, die durch Körperschallübertragung eines schwingenden Lautsprechergehäuses über Böden und Wände auf resonanzfähige Objekte und benachbarte Räume entstehen.
- Reduzierung des Materialaufwandes für Schallführung und Gehäuse.
- Reduzierung des Gewichts der Lautsprecherbox.
- Vermeidung teurer und verarbeitungsaufwendiger Materialien.
- Konstruktion von Schallführung und Gehäuse in Leichtbauweise möglich.
- Besseres Kosten/Nutzen-Verhältnis der Lautsprecherbox.
- Akustische Aufwertung vorhandener Lautsprecherboxen durch nachträglichen erfindungsgemäßen Einbau eines zusätzlichen, der Kompensation dienenden Wandlers.
- Universell anwendbares Prinzip, unabhängig vom gewählten Typ von Schallwandler und Schallführung.

Im folgenden wird die Erfindung anhand von Zeichnungen näher erläutert. Es zeigen :
- Fig. 1a: den Teillängsschnitt einer Dreiweg-Lautsprecherbox, bei der das Prinzip der gegenseitigen Kompensation auf die Tiefton-Schallwandler angewandt ist,
- Fig. 1b: den Gegenstand der Fig.1a, wobei zusätzlich eine Möglichkeit zur vollkommenen Isolation des Körperschalls der Schallwandler dargestellt ist,
- Fig.2a,b: mögliche Ausführungsformen der mechanischen Verbindung der Schallwandler miteinander,
- Fig. 3: eine rundum strahlende Lautsprecherbox im Teilquerschnitt und in der Perspektive, bei der das Prinzip der gegenseitigen Kompensation auf drei Breitband-Schallwandler angewandt ist,
- Fig. 4: eine Horn-Lautsprecherbox im Teilquerschnitt, bei der das Prinzip der gegenseitigen Kompensation auf die Horntreiber-Schallwandler angewandt ist,
- Fig. 5: den Gegenstand der Fig.1a, jedoch mit mehreren Tiefton-Schallwandlerpaaren, im Teillängsschnitt von vorne und von der Seite,
- Fig. 6: den Teilquerschnitt einer Lautsprecherbox mit teilweiser gegenseitiger Kompensation des Schallwandler-Körperschalls,
- Fig. 7a: den Teillängsschnitt einer Lautsprecherbox mit einem ausschließlich der Kompensation dienenden Schallwandler,
- Fig. 7b: die zu Fig.7a gehörende elektrische Beschaltung in ihrer einfachsten Form,
- Fig. 8: die Schallwandler des Gegenstandes von Fig.7a in modifizierter Form,
- Fig.9a-c: die zu den Ausführungen von Fig.7a und Fig.8 zugehörigen elektronischen Beschaltungen als Blockschaltbild.

In Figur 1a ist eine typische Ausführungsform der Erfindung am Beispiel einer geschlossenen Dreiweg-Lautsprecherbox, dem wohl am häufigsten anzutreffenden Typ, dargestellt. Eine Schallführung 1, die hier mit dem Gehäuse identisch ist, enthält neben den Schallwandlern 2,3 zur Hoch- und Mitteltonwiedergabe zwei identische Tiefton-Schallwandler 4,5, die über Befestigungen 6,7,8,9 (9 ist hinter 7 verdeckt) mechanisch starr miteinander verbunden sind. Die Tiefton-Schallwandler 4,5 sind elektrisch und akustisch gleichphasig parallel geschaltet. Liegt nun ein elektrisches Signal mit positivem Vorzeichen oder Gradienten an, bewegt sich die Membran des Schallwandlers 4 in Richtung 10 und die Membran des Schallwandlers 5 in Richtung 11. Nach dem physikalischen Grundsatz actio=reactio wirkt jede Kraft mit gleicher Intensität auch in die Gegenrichtung. Die Kraft, die beim Schallwandler 4 die Membran in Richtung 10 antreibt, wirkt als Reaktionskraft in Richtung 11 über Magneten und Chassis auf die Schallführung 1 und die Verbindungen 6,7,8,9 auf den anderen Schallwandler 5. Das gleiche gilt spiegelbildlich für den Schallwandler 5, dessen Reaktionskraft in Richtung 10 über Magneten und Chassis auf die Schallführung 1 und die Verbindungen 6,7,8,9 auf den anderen Schallwandler 4 wirkt. Bei einem Eingangssignal mit negativem Vorzeichen oder Gradienten gelten die gleichen Verhältnisse mit entgegengesetztem Vorzeichen. In jedem Falle wirken die Reaktionskräfte der Schallwandler 4,5 in jeweils entgegengesetzter Richtung. Diese Kräfte können über die Verbindungen 6,7,8, 9 miteinander wechselwirken. Sind sie entgegengesezt gleich groß, ist die Kräftesumme Null,und die Schallführung 1 bleibt von diesen Kräften unberührt.

Figur 1b zeigt die gleiche Anordnung von Figur 1a, jedoch ist hier der ganze Verbund, bestehend aus den Schallwandlern 4,5 und den Verbindungen 6,7,8,9, mit der Schallführung 1 über Aufhängungen 12,13 verbunden. Zwischen den Schallwandlern 4,5 und der Schallführung 1 besteht jeweils ein ringförmiger Spalt, der mit dämpfenden elastischen Dichtungen 14,15 abgedichtet ist. Anschläge 17,18 begrenzen starke Bewegungen des Verbundes beim Transport der Lautsprecherbox. Im Unterschied zur Anordnung von Fig.1a wird die Übertragung von Schwingungen der Chassis der Schallwandler 4,5 auf die Schallführung 1 auch dann verhindert, wenn die Kompensation der Kräfte nicht vollständig zu Null erfolgt. Das ist beispielsweise der Fall, wenn die Verbindungen 6,7,8,9 elastische Eigenschaften aufweisen und somit den auf sie einwirkenden Kräften nachgeben. Ebenso führen Abweichungen zwischen den Daten der Schallwandler 4,5 und ungleiche akustische Belastung zu einer Unsymmetrie der Kräfte. Die resultierenden Kräfte regen die als Physikalisches Pendel wirkende Anordnung, bestehend aus den Schallwandlern 4,5, den Verbindungen 6,7,8,9 und den Aufhängungen 12,13,zum Schwingen an. Liegt nun die Eigenfrequenz des Pendels weit unterhalb des Übertragungsbereichs der Schallwandler 4,5, kann das Pendel den anregenden Schwingungen nicht mehr folgen und verhält sich praktisch starr. Die Eigenfrequenz des Pendels ist ausschließlich von der effektiven Pendellänge bestimmt und liegt schon bei relativ kurzen Längen weit unterhalb des üblichen Übertragungsbereiches von Tiefton-Schallwandlern. Die Dämpfungen 14,15 sind für den normalen Betriebsfall nicht notwendig, begrenzen aber weicher als die Anschläge 17,18 alleine. Es steht dem Konstrukteur frei, ob er mittels der Dämpfungen 14,15 die Schallführung 1 auch abdichtet oder nicht. Je nach dem ergibt sich daraus eine Schallführung vom Typ "geschlossene Box" oder "Baßreflexbox".

In Figur 2a ist ein Beispiel für die vielen möglichen Ausführungsformen der mechanischen Verbindung zwischen den Schallwandlern 4,5 dargestellt. Es ist nur eines der mehrmals (meist viermal) vorhandenen Verbindungselemente gezeigt. Es handelt sich hier um eine Ausführung, die in der Länge verstellbar ist. Eine Stange 21 ist gut passend in ein Rohr 20 eingeschoben. Ein Feststellring 22 fixiert Stange 21 und Rohr 20 miteinander. Die freien Enden der Stange 21 und des Rohrs 20 sind zweckmäßigerweise mit Gewinden versehen, die eine Schraubverbindung mit den Schallwandlern 4,5 und der Schallführung 1 ermöglichen. Der Feststellring 22 enthält zwei verschiedene Innengewinde, die jeweils auf die Außengewinde des Rohrs 20 und der Stange 21 passen. Schließlich bietet sich als einfachste Ausführungsform an, auf das Rohr 20 zu verzichten und die Stange 21 als durchgehende Gewindestange auszuführen, die auf die jeweils erforderliche Länge zurechtgeschnitten ist.

Figur 2b zeigt ein anderes Beispiel für die Ausführung der mechanischen Verbindung zwischen den Schallwandlern 4,5. Auch hier ist nur eine der mehrmals vorhandenen Verbindungen dargestellt. Die Magnete 24,25 der Schallwandler 4,5 sind mit Laschen 26,27 versehen, an denen ein Verbindungsstück 28 mittels Schraubverbindungen befestigt ist. Diese Ausführung zeichnet sich durch seine minimale Länge aus, wodurch elastische Eigenschaften des Materials weniger wirksam werden.

Figur 3 zeigt am Beispiel einer rundum strahlenden sechseckigen Lautsprecherbox 31, die im Teilquerschnitt und in Perspektive dargestellt ist, die Anordnung von drei Schallwandlern 32,33,34 mit ihrer gegenseitigen mechanischen Verbindung 35. Durch die Punktsymmetrie der Anordnung und bei gleichen Daten der Schallwandler 32,33,34 kompensieren sich deren dynamische Kräfte auf die Schallführung 31 zu Null. Das Wirkungsprinzip, das für die spiegelsymmetrische Anordnung der Schallwandler in Fig.1a dargestellt ist, gilt entsprechend auch für die punktsymmetrische Anordnung bei mehr als zwei Schallwandlern. Die mechanische Verbindung 35 ist hier etwas aufwendiger, da Verbindungsstangen, die außerhalb der Mittelebene des jeweiligen Schallwandlers liegen, untereinander verbunden sein müssen um seitliche Kräfte aufnehmen zu können.

In Figur 4 ist im Teilquerschnitt eine Horn-Lautsprecherbox dargestellt. Schallwandler 42,43, die über mechanische Verbindungen 44,45,46,47 (47 hinter 45 verdeckt) miteinander verbunden und rückwärtig durch eine Schallführung 41 abgeschlossen sind, arbeiten als Treiber für die Horn-Schallführung 40. Bei dieser Anordnung können auch mehr als zwei Schallwandler miteinander kombiniert werden.

Figur 5 zeigt eine Dreiweg-Lautsprecherbox im Teillängsschnitt von vorne und von der Seite. Analog zu Fig.1a enthält eine Schallführung 50 einen Hochton-Schallwandler 51, einen Mittelton-Schallwandler 52 und statt einem Paar großer Tiefton-Schallwandler drei Paare kleiner Tiefton-Schallwandler 53,54,55,56,57,58. Durch diese Anordnung wird erreicht, daß die Tiefton-Schallwandler besser nach vorne abstrahlen, was durch den Seitlichen Einbau bei höheren Frequenzen naturgemäß schlecht möglich ist und nur durch kleinere Membrandurchmesser verbessert werden kann. Abstrahlung nach vorne ist gegeben, wenn die Membran kleiner als die kleinste abzustrahlende Wellenlänge ist.

Figur 6 zeigt im Teilquerschnitt eine fünfeckige Lautsprecherbox. Schallwandler 61,62 sind in eine Schallführung 60 eingebaut und durch mechanische Verbindungen 63,64,65 (65 hinter 63 verdeckt) miteinander verbunden. Durch die Geometrie der Schallführung 60 sind die Schallwandler 61,62 in einem Winkel zueinander geneigt. Folglich ist die gegenseitige Kompensation der Kräfte nicht Null, es verbleibt eine Restkomponente. Das Beispiel soll jedoch zeigen, daß auch bei Lautsprecherboxen, bei denen sich die Schallwandler nicht exakt parallel zueinander befinden, es sinnvoll ist, die Schallwandler mechanisch miteinander zu verbinden, weil damit zumindest eine Reduzierung der Kräfte auf die Schallführung erreicht wird. Die Wirksamkeit der Maßnahme hängt vom Winkel zwischen den Schallwandlern ab.

Figur 7a zeigt im Teilquerschnitt eine Dreiweg-Lautsprecherbox. Eine als geschlossene Box ausgeführte Schallführung 70 enthält neben Hoch- und Mitteltonschallwandlern 71,72 einen Tieftonschallwandler 73, der mittels mechanischer Verbindungen 75,76,77,78 (78 hinter 76 verdeckt) mit einem Tieftonschallwandler 74 verbunden ist. Im Unterschied zu den vorigen Beispielen ist der Schallwandler 73 frontseitig montiert und strahlt akustisch ab, während der Schallwandler 74 im Innern der Schallführung 70 montiert ist und keinen Schall nach außen abstrahlt. Er dient nur zur Kompensation des Körperschalls des Schallwandlers 73. Diese Ausführungsform eignet sich besonders zum nachträglichen Einbau in vorhandene Lautsprecherboxen. Sie zeichnet sich weiterhin dadurch aus, daß die übliche Konstruktion von Lautsprecherboxen mit ihrem typischen Erscheinungsbild beibehalten werden kann. Andererseits muß berücksichtigt werden, daß bei dieser Ausführungsform im Unterschied zu den vorigen Beispielen der Gesamtwirkungsgrad niedriger ist, was vor allem bei passiven Lautsprecherboxen eine Rolle spielt.

Figur 7b zeigt das Prinzip der elektrischen Beschaltung der Lautsprecherbox von Fig. 7a als passive Box. Das Eingangssignal gelangt über eine Frequenzweiche an die einzelnen Schallwandler 71,72,73 und über ein als T-Steller ausgeführtes Potentiometer 79 an den Wandler 74. Mit diesem Potentiometer 79 wird auf bestmögliche Kompensation abgeglichen. Die Ausführung als T-Steller sorgt für konstante Impedanz im ganzen Einstellbereich und vermeidet dadurch Rückwirkungen auf die Frequenzweiche. Beschaltungsbeispiele für aktive Lautsprecherboxen folgen in den Figuren 9a-c.

In Figur 8 ist im Halbquerschnitt eine mögliche verbesserte Ausführung der Anordnung nach Fig.7a gezeigt. Ein Schallwandler 81 ist mit einem speziellen Kompensationswandler 85 über Halterungen 83,84 verbunden, die gleichzeitig zur Befestigung mit einer Schallführung 80 dienen. Obwohl die Anordnung in Fig.7a einen Schallwandler zur Kompensation benutzt, muß dies kein Schallwandler im üblichen Sinne sein, da er keinen Schall abstrahlen soll. Auf die Membran und den Korb kann verzichtet werden. Es genügt das Antriebssystem (hier: Magnet, Schwingspule, Zentrierung) mit einer definierten bewegten Masse, z.B. in Form eines Masseringes auf der Schwingspule. Man erhält somit einen speziellen Kompensationswandler 85, der weit weniger aufwendig gestaltet ist als ein normaler Schallwandler. Vorteilhafterweise verbindet man den Kompensationswandler 85 mit dem eigentlichen Schallwandler 81 zu einer integralen Einheit, die Probleme der mechanischen und dynamischen gegenseitigen Anpassung vermeidet. Weiterhin ist es von Vorteil, die ganze Einheit über die Befestigungen 83,84 mit der Schallführung 80 zu verbinden. Zum einen ist dies eine schwingungsneutrale Aufhängung, zum anderen kann somit das Chassis des Schallwandlers 81 billiger ausgeführt werden.

Die Figuren 9a-c zeigen Blockschaltbilder für verschiedene Beschaltungsmöglichkeiten einer aktiven Lautsprecherbox nach Fig.8 oder Fig.7a. Eingangssignal der jeweiligen Schaltung ist das von der Frequenzweiche kommende Signal, das dem Schallwandler 81 zugeordnet ist. In Figur 9a gelangt dieses Signal über einen Leistungsverstärker 90 zum Schallwandler 81 und parallel dazu über einen Entzerrer 92 auf einen zweiten Leistungsverstärker 91 und zum Kompensationswandler 85. Der Vorteil dieser Schaltung gegenüber einer einfachen Parallelschaltung der Wandler 81,85 ist, daß mittels des Entzerrers 92 Unterschiede in den Frequenzgängen der Wandler 81,85 ausgeglichen werden können. Diese Entzerrung läßt sich bei aktiver Beschaltung meist einfacher realisieren und abgleichen als bei einer passiven Schaltung, wie z.B. in Fig.7b. Da der Wandler 85 nicht zur Schallabstrahlung dient, genügt für den Leistungsverstärker 91 eine einfachere und billigere Ausführung als für den Verstärker 90.
In Figur 9b gelangt das Eingangssignal wieder über den Verstärker 90 an den Schallwandler 81. Eine Meßeinrichtung 94 liefert über einen Meßverstärker 93 ein Signal, das der Membranamplitude des Schallwandlers 81 entspricht. Dieses Signal gelangt über den Leistungsverstärker 91 zum Kompensationswandler 85. Sofern erforderlich, kann der Meßverstärker eine Entzerrung enthalten, die Ungleichmäßigkeiten im Frequenzgang des Wandlers 85 korrigiert. Unterschiedliche Wandlertypen 81, Schallführungen, Änderungen der akustischen Belastung usw. werden hier automatisch berücksichtigt.
Figur 9c zeigt eine Schaltung für geregelte aktive Lautsprecherboxen. Das Eingangssignal gelangt über eine Vergleichsstelle zu einem Regelverstärker 95, wird über den Leistungsverstärker 90 verstärkt und dem Schallwandler 81 zugeführt. Dessen Membranamplitude wird wieder über eine Meßeinrichtung 94 und einen Meßverstärker 93 direkt oder indirekt erfaßt und schließt über die Vergleichsstelle die Regelschleife für den Schallwandler 81. Gleichzeitig wird das vom Meßverstärker 93 kommende Signal vom Leistungsverstärker 91 verstärkt und dem Wandler 85 zugeführt. Es ist ferner möglich, auch für den Wandler 85 eine ähnliche Regelschleife aufzubauen um dessen Ungleichmäßigkeiten im Frequenzgang und Datenstreuungen auszuregeln.

Ganz allgemein sei noch auf folgendes hingewiesen:
In den Ausführungsbeispielen wird die Erfindung im wesentlichen für dynamische Schallwandler im Tieftonbereich erläutert. Das liegt zum einen daran, daß im Tieftonbereich meist dynamische Schallwandler Verwendung finden. Zum anderen tritt das Problem des Körperschalls einer Lautsprecherbox hauptsächlich bei tiefen Frequenzen auf. Die wirksamen Kräfte sind hier am größten und die innere Dämpfung des Materials der Schallführung und des Gehäuses meist am geringsten. Das Prinzip der Erfindung ist aber weder auf einen bestimmten Frequenzbereich beschränkt noch an einen bestimmten Schallwandlertyp gebunden. Insbesondere bei Mehrweg-Lautsprecherboxen ist es je nach Konstruktion sinnvoll, die Erfindung auch auf Schallwandler höherer Frequenzbereiche anzuwenden.
Die Wirksamkeit der Erfindung hängt in großem Maße von der mechanischen Verbindung der Schallwandler untereinander ab. Verbindungsstellen müssen ohne Spiel sein und Materialien mit elastischen Eigenschaften sollen nicht verwendet werden. Bei der Konstruktion ist weiterhin zu berücksichtigen, daß ein gewisser Mindestabstand zwischen den Antriebssystemen, also Magneten oder Elektroden, einzuhalten ist um ungünstige gegenseitige Beeinflussung auszuschließen.

## Patentansprüche

1. Schallerzeuger, vorzugsweise Lautsprecherboxen, bestehend aus einem Gehäuse (1) mit einem auf einer Seitenwand angeordneten Schallwandler (4) und einem in symmetrischer Weise auf der gegenüberliegenden Seitenwand angeordneten Lautsprecher (5), welche über ihre Befestigungselemente unerwünschten Körperschall in das Gehäuse (1) einleiten,
dadurch gekennzeichnet,
daß die beiden Lautsprecher (4,5) mittels der Verbindungsstücke (6,7,8,9) zu einer in sich mechanisch starr verbundenen Einheit (4,5,6,7,8,9) zusammengefügt sind, wobei die mechanische Verbindung der Schallwandler miteinander unabhängig von der Schallführung oder dem Gehäuse der Lautsprecherbox angeordnet ist.

2. Schallerzeuger nach Anspruch 1,
dadurch gekennzeichnet,
daß die Schallwandler (42,43) in ihren Verbindungsstücken (44,56,46,47) an zwei gegenüberliegenden Seiten, die sich im Innern des Gehäuses (41) befinden, angeordnet sind.

3. Schallerzeuger nach Ansprüchen 1 - 2,
dadurch gekennzeichnet,
daß die Schallwandler in ihren wesentlichen Eigenschaften, insbesondere denjenigen, die für den Körperschall maßgeblich sind, übereinstimmen.

4. Schallerzeuger nach Ansprüchen 1 - 3,
dadurch gekennzeichnet,
daß die Verbindungsstücke (20,21) zwischen den Schallwandlern (4,5) in ihrer Länge verstellbar und mit einem Fixierelement (22) versehen sind.

5. Schallerzeuger nach Ansprüchen 1 - 4,
dadurch gekennzeichnet,
daß die gegenüberliegenden Wände des Gehäuses (60), an denen die Schallwandler (61,62) angeordnet sind, nicht parallel sind.

6. Schallerzeuger nach Ansprüchen 1 - 5,
dadurch gekennzeichnet,
daß die Verbindungsstücke (28) die Magnete (24,25) der Schallwandler (4,5) mittels Befestigungselementen (26,27), die an den Magneten (24,25) angebracht sind, auf kurzem Wege starr miteinander verbinden.

7. Schallerzeuger nach Ansprüchen 1 - 6,
dadurch gekennzeichnet,
daß der aus Schallwandler und Verbindungsstücken gebildete Verbund (4,5,6,7,8,9) die Masse eines Pendels mit den Aufhängungen (12,13) bildet, wobei dessen Bewegung durch die viskoelastischen Dämpfungsringe (14,15) bedämpft und durch die Anschlagsringe (17,18) begrenzt ist.

8. Schallerzeuger bestehend aus einem Gehäuse (70) und einem auf der Vorderwand angeordneten Schallwandler (73) und einem in symmetrischer Weise dazu im Inneren des Gehäuses (70) angeordneten Schallwandler (74), die beide mittels Verbindungsstücken (75,76,77,78), die erheblich besser Körperschall übertragen können als das Gehäuse (70), zu einer in sich mechanisch starr verbundenen Einheit (73,74,75,76, 77,78) zusammengefügt sind, nach Anspruch 1,
dadurch gekennzeichnet,
daß der innere Schallwandler (74), auf den mit dem Gehäuse (70) akkustisch wirksamen Schallwandler (73) so abgestimmt ist, daß der vom Schallwandler (73) erzeugte Körperschall von dem des Wandlers (74) erzeugten über die Verbindungsstücke (75,76,77,78) ausgelöscht wird und nicht mehr in das Gehäuse (70) gelangt.

9. Schallwandler nach Anspruch 8,
dadurch gekennzeichnet,
daß der im Innern des Gehäuses (80) befindliche Wandler (85) statt einer Membran eine konzentrierte bewegte Masse enthält.

10. Schallerzeuger nach Ansprüchen 8 - 9,
dadurch gekennzeichnet,
daß der schallerzeugende Wandler (81) und der kompensierende Wandler (85) mittels der Verbindungsstücke (83,84) einen körperschallfreien Schallwandler bilden, wobei die Verbindungsstücke (83,84) zur Befestigung mit dem Gehäuse (80) dienen.

## Claims

1. Sound generators, preferably loudspeaker enclosures, consisting of a housing (1) with an electroacoustic transducer (4), which is arranged on a side wall, and a loudspeaker (5), which is arranged in a symmetrical manner on the opposite side wall, the transducer and loudspeaker introducing unwanted structure-borne sound into the housing (1) via their attachment elements, characterised in that the two loudspeakers (4, 5) are joined together by means of the connecting parts (6, 7, 8, 9) to form a unit (4, 5, 6, 7, 8, 9), which in itself is mechanically rigidly connected, the mechanical connection of the electroacoustic transducers being arranged independently of the sound conductor or the housing of the loudspeaker enclosure.

2. Sound generators according to claim 1, characterised in that the electroacoustic transducers (42, 43) are arranged in their connecting parts (44, 56, 46, 47) at two opposite sides, which are disposed inside the housing (41).

3. Sound generators according to claims 1 - 2, characterised in that the electroacoustic transducers correspond as regards their essential properties, particularly those which are decisive for the structure-borne sound.

4. Sound generators according to claims 1 - 3, characterised in that the connecting parts (20, 21) between the electroacoustic transducers (4, 5) are adjustable in length and provided with a fixing element (22).

5. Sound generators according to claims 1 - 4, characterised in that the opposite walls of the housing (60) at which the electroacoustic transducers (61, 62) are arranged are not parallel.

6. Sound generators according to claims 1 - 5, characterised in that the connecting parts (28) directly and rigidly connect together the magnets (24, 25) of the electroacoustic transducers (4, 5) by means of attachment elements (26, 27), which are mounted on the magnets (24, 25).

7. Sound generators according to claims 1 - 6, characterised in that the composite structure (4, 5, 6, 7, 8, 9) consisting of electroacoustic transducers and connecting parts forms the mass of a pendulum with the suspensions (12, 13), the movement of which pendulum is damped by the viscoelastic damping rings (14, 15) and limited by the stop rings (17, 18).

8. Sound generators consisting of a housing (70), an electroacoustic transducer (73), which is arranged on the front wall, and an electroacoustic transducer (74), which is arranged symmetrically with respect to the transducer (73) inside the housing (70), the two transducers being joined together to form a unit (73, 74, 75, 76, 77, 78), which in itself is mechanically rigidly connected, by means of connecting parts (75, 76, 77, 78), which can transmit structure-borne sound far better than the housing (70), according to claim 1, characterised in that the inner electroacoustic transducer (74) is adapted to the electroacoustic transducer (73), which is acoustically operative with the housing (70), such that the structure-borne sound generated by the electroacoustic generator (73) is cancelled by that generated by the transducer (74) via the connecting parts (75, 76, 77, 78) and does not enter the housing (70).

9. Electroacoustic transducers according to claim 8, characterised in that the transducer (85) disposed inside the housing (80) comprises a concentrated moving mass instead of a diaphragm.

10. Sound generators according to claims 8 - 9, characterised in that the sound-generating transducer (81) and the compensating transducer (85) form by means of the connecting parts (83, 84) an electroacoustic transducer which is free from structure-borne sound, the connecting parts (83, 84) serving as a means of attachment to the housing (80).

## Revendications

1. Générateur acoustique, de préférence enceinte acoustique, constitué d'un boîtier (1) avec un transducteur acoustique (4) disposé sur une paroi latérale et un haut-parleur (5) disposé de manière symétrique sur la paroi latérale opposée, qui dirigent par l'intermédiaire de leurs éléments de fixation le bruit de structure indésirable dans le boîtier (1),
**caractérisé** en ce que les deux haut-parleurs (4, 5) sont, au moyen de pièces d'assemblage (6, 7, 8, 9), réunis en une unité en soi mécaniquement rigide (4, 5, 6, 7, 8, 9), la liaison mécanique mutuelle des transducteurs acoustiques étant disposée indépendamment du guidage du son ou du boîtier de l'enceinte acoustique.

2. Générateur acoustique selon la revendication 1, **caractérisé** en ce que les transducteurs acoustiques (42, 43) sont disposés sur deux côtés opposés de leurs pièces d'assemblage (44, 56, 46, 47), qui se trouvent à l'intérieur du boîtier (41).

3. Générateur acoustique selon la revendication 1 ou 2, **caractérisé** en ce que les transducteurs acoustiques présentent des caractéristiques principales identiques, notamment celles qui sont déterminantes pour le bruit de structure.

4. Générateur acoustique selon l'une des revendications 1 à 3, **caractérisé** en ce que les pièces d'assemblage (20, 21) entre les transducteurs acoustiques (4, 5) sont réglables en longueur et pourvues d'un élément de blocage (22).

5. Générateur acoustique selon l'une des revendications 1 à 4, **caractérisé** en ce que les parois opposées du boîtier (60), sur lesquelles sont disposés les transducteurs acoustiques (61, 62), ne sont pas parallèles.

6. Générateur acoustique selon l'une des revendications 1 à 5, **caractérisé** en ce que les pièces d'assemblage (28) assemblent rigidement entre eux de manière courte les aimants (24, 25) des transducteurs acoustiques (4, 5), au moyen d'éléments de fixation (26, 27) qui sont disposés sur les aimants (24, 25).

7. Générateur acoustique selon l'une des revendications 1 à 6, **caractérisé** en ce que l'ensemble (4, 5, 6, 7, 8, 9) constitué des transducteurs acoustiques et des pièces d'assemblage forme la masse d'un pendule avec les suspensions (12, 13), le mouvement de ce pendule étant amorti par les bagues d'amortissement viscoélastiques (14, 15) et limité par les bagues de butée (17, 18).

8. Générateur acoustique constitué d'un boîtier (70), d'un transducteur acoustique (73) disposé sur la paroi avant et d'un transducteur acoustique (74) disposé de manière symétrique à l'intérieur du boîtier (70), qui sont tous deux réunis en une unité en soi mécaniquement rigide (73, 74, 75, 76, 77, 78) au moyen de pièces d'assemblage (75, 76, 77, 78) qui peuvent considérablement mieux transmettre le bruit de structure que le boîtier (70), selon la revendication 1, **caractérisé** en ce que je transducteur acoustique intérieur (74) est accordé au transducteur acoustique (73), acoustiquement actif avec le boîtier (70), de telle sorte que le bruit de structure produit par le transducteur acoustique (73) est effacé de celui produit par le transducteur (74) par l'intermédiaire des pièces d'assemblage (75, 76, 77, 78), et n'arrive plus dans le boîtier (70).

9. Générateur acoustique selon la revendication 8, **caractérisé** en ce que le transducteur (85) qui se trouve à l'intérieur du boîtier (80) contient, au lieu d'une membrane, une masse mobile concentrée.

10. Générateur acoustique selon la revendication 8 ou 9, **caractérisé** en ce que le transducteur (81) générateur de son et le transducteur compensateur (85) forment, à l'aide des pièces d'assemblage (83, 84), un transducteur acoustique dépourvu de bruit de structure, les pièces d'assemblage (83, 84) servant à la fixation avec le boîtier (80).
